# EUROPÄISCHE PATENTSCHRIFT

(11) **EP 0 165 380 B1**
(45) Veröffentlichungstag und Bekanntmachung des Hinweises auf die Patenterteilung: **28.12.1988**
(21) Anmeldenummer: 85102773.0
(22) Anmeldetag: 12.03.1985
(51) Int. Cl.: D05B 35/06

(54) **Nähmaschine**
Sewing machine
Machine à coudre

(30) Priorität: 20.03.1984 DE 3410181
(43) Veröffentlichungstag der Anmeldung: 27.12.1985
(73) Patentinhaber: Schips, Helmut, CH-9372 Tübach (CH)
(72) Erfinder: Schips, Helmut, CH-9372 Tübach (CH)
(74) Vertreter: Patentanwälte Bartels und Partner

(56) Entgegenhaltungen:
- FR-A- 2 242 877
- US-A- 1 586 163
- US-A- 4 024 824

## Beschreibung

Die Erfindung betrifft eine Nähmaschine zum Annähen eines Gummibandes an einen schlauchförmigen Endabschnitt eines Kleidungsstückes aus elastischem, textilem Stoff unter Bildung eines endlosen, elastischen Bundes, mit einem das Nähgut gegen eine Unterlage drückenden Drückerfuss und einem Transporteur zum Transportieren des Nähgutes, einer das Gummiband vom Drückerfuss zuführenden Vorschubeinrichtung sowie einer Trennvorrichtung für das Gummiband.

Beim Annähen eines Gummibandes an einen schlauchförmigen Endabschnitt eines Kleidungsstückes aus elastischem, textilem Stoff unter Bildung eines endlosen, elastischen Bundes muss das zugeführte Gummiband bis zum Annähen an den Stoff unter einer gewissen Zugspannung gehalten werden. Bei einer bekannten Nähmaschine der eingangs genannten Art (US-A-4 024 824) wird deshalb das Gummiband durch eine Vorschubeinrichtung hindurchgeführt, ehe es den Drückerfuss erreicht. Da die Trennvorrichtung an der Transportbahn des Gummibandes zwischen der Vorschubeinrichtung und dem Drückerfuss angeordnet ist, vermag die Vorschubeinrichtung nach dem Durchtrennen des Gummibandes dieses nicht mehr unter Spannung zu halten. Die notwendige Spannung, die auchfür ein kantengleiches Übernähen des Endes des Gummibandes mit dessen Anfang erforderlich ist, kann auch nicht mittels einer Zuführvorrichtung aufrechterhalten werden, die bei der bekannten Nähmaschine zwischen der Trennvorrichtung und der Vorschubeinrichtung angeordnet ist und einen mittels eines Arbeitszylinders längs der Transportbahn für das Gummiband verschiebbaren Zuführfinger hat. Dieser Zuführfinger, der die Aufgabe hat, den Anfang des Gummibandes dem Drückerfuss zuzuführen, wird nämlich beim Rückhub vom Gummiband abgehoben. Ausserdem liegt die Trennstelle zwischen dem Wirkungsbereich des Zuführfingers und dem Drückerfuss, so dass dieser selbst dann die Spannung des abgetrennten Endabschnittes des Gummibandes nicht aufrechterhalten könnte, wenn er ständig in Anlage am Gummiband wäre. Die Aufrechterhaltung der Spannung des Endabschnittes des Gummibandes ist auch nicht mittels eine bei der bekannten Nähmaschine am Drückerfuss vorgesehene Führungseinrichtung möglich, welche die Aufgabe hat, eine Faltenbildung oder ein Zurückrollen des Gummibandes während des Einführens zu verhindern, und zu diesem Zwecke zwei im Abstand voneinander angeordnete Wände aufweist, von denen die eine durch eine Haarnadelfeder gebildet ist. Die beiden Wände dürfen nämlich keine Klemmwirkung auf das Gummiband ausüben, da sonst der Bandanfang wegen der fehlenden Steifigkeit des Bandes nicht zwischen die beiden Wände eingeführt werden könnte.

Der Erfindung liegt die Aufgabe zugrunde, eine Nähmaschine zum automatischen Annähen eines Gummibandes an einen schlauchförmigen Endabschnitt eines Kleidungsstückes aus elastischem, textilem Stoff unter Bildung eines endlosen, elastischen Bundes zu schaffen, mittels deren nicht nur ein exaktes, kantengleiches Übernähen des Gummibandes möglich ist, sondern auch das Annähen des Endabschnittes unter den gleichen Bedingungen wie der übrigen Abschnitte und das Verbinden von Anfang und Ende des Gummibandes unter Bildung einer Überlappung oder eines Stosses. Diese Aufgabe löst eine Nähmaschine mit den Merkmalen des Anspruches 1.

Mittels einer derartigen Bremse ist eine kontrollierte Zuführung des Gummibandes auch nach dem Abtrennen und der Freigabe von der Vorschubeinrichtung möglich, d.h., auch der Endabschnitt des Gummibandes kann bis zum Abschluss des Nähvorgangs unter der gewünschten Zugspannung gehalten und exakt dem Drückerfuss zugeführt werden. Damit ist ein kantengleiches Übernähen gewährleistet. Ausserdem bereitet es keine Schwierigkeiten, Anfang und Ende des Gummibandes mit einer wählbaren Überlappung zusammenzunähen oder aber auch unter Bildung eines stumpfen Stosses.

Bildet man, wie dies vorteilhafterweise der Fall ist, die Bremse als Reibungsbremse gemäss Anspruch 2 aus, dann kann die erforderliche Bremswirkung mit Hilfe der Klemmkraft variiert werden, welche die Klemmkörper auf das Gummiband ausüben. Zur seitlichen Führung des Bandes können die vorzugsweise als Platten ausgebildeten Klemmkörper der Reibungsbremse mit entsprechenden Führungselementen versehen sein.

Damit die Kontrolle des Bandendes mittels der Bremse aufrechterhalten werden kann, bis das Bandende den Drückerfuss erreicht hat, wird vorteilhafterweise die Bremse möglichst nahe am Drückerfuss angeordnet. Bei einer bevorzugten Ausführungsform ist deshalb die den einen Klemmkörper der Bremse bildende Gegenplatte, gegen welche eine den anderen Klemmkörper bildende Druckplatte bewegbar ist, durch eine Verlängerung des Drückerfusses auf der Stoffeinlaufseite gebildet.

Sowohl im Hinblick auf eine einfache Betätigung der vorzugsweise schwenkbar gelagerten Druckplatte als auch im Hinblick auf eine Variationsmöglichkeit der Kraft, mit der die Druckplatte auf das Gummiband einwirkt, ist als Antrieb für die Druckplatte bei einer bevorzugten Ausführungsform ein pneumatischer Zylinder vorgesehen.

Die Vorschubeinrichtung ist vorteilhafterweise durch mittels eines Schrittmotors gesteuert antreibbare Transportrollen gebildet. Durch eine Synchronisation der Antriebsbewegung des Schrittmotors mit dem Antrieb des Transporteurs lässt sich hier eine sehr genaue Einstellung der Spannung des Gummibandes und auch eine Aufrechterhaltung dieser Spannung während des gesamten Nähvorgangs erreichen.

Eine Schere zum Abtrennen des Gummibandes ist vorteilhafterweise unmittelbar hinter den Transportrollen angeordnet. Kurz bevor das Gummiband an seinem Ende abgeschnitten wird, wird es durch die Bremse erfasst. Zur Steuerung der Schere und der Bremse ist vorzugsweise ein Sensor gemäss Anspruch 11 vorgesehen. Durch das Signal des Sensors, bei dem es sich vorzugsweise um eine Lichtschranke handelt, kann auch der Nähvorgang selbst gesteuert werden, d.h., der Nähvorgang wird auf das Signal des Sensors hin noch für eine vorwählbare Stichzahl fortgesetzt, nach der das Gummiband vollständig in der gewünschten Position angenäht und mit seinem Anfang vernäht ist. Danach wird der Nähvorgang automatisch beendet.

Vorzugsweise ist nicht nur der Drückerfuss, sondern auch der Transporteur, gegen die Einlaufrichtung des Stoffes hin verlängert, um ein zuverlässiges Ergreifen des einlaufendenAnfangs des bereits angenähten Gummibandes sicherzustellen.

Zwischen der Stelle, an welcher der Sensor angeordnet ist, und der Stelle, an welcher das Gummiband an den Stoff angenäht wird, ist vorzugsweise ein in Nährichtung verlaufendes Messer angeordnet. Dieses Messer ist über die Stichplatte der Nähmaschine anhebbar und beschneidet den Rand des Stoffes vor dem Annähen des Gummibandes, so dass sich auf der Innenseite des Gummibandes eine saubere Stoffkante des Kleidungsstückes ergibt. Wird durch die Abtastung der Anfang des bereits angenähten Gummibandes festgestellt, so wird nach einer vorgegebenen Transportstrecke des Stoffes das Messer unter die Stichplatte abgesenkt, so dass der Anfang des bereits angenähten Gummibandes durch dieses Messer nicht zerschnitten wird.

Im folgenden wird die Erfindung anhand eines in der Zeichnung dargestellten Ausführungsbeispiels näher erläutert. Es zeigen:
Fig. 1 schematisch eine Seitenansicht des Teils einer Nähmaschine, der das Annähen des Gummibandes betrifft und
Fig. 2 eine Draufsicht auf den Drückerfuss dieser Nähmaschine.

In der Zeichnung sind nur die für die Erfindung wesentlichen Teile der Nähmaschine dargestellt. Die in der Zeichnung nicht gezeigten Teile der Nähmaschine sind herkömmlich ausgebildet, so dass eine Beschreibung dieser Teile nicht erforderlich ist.

Die Nähmaschine weist einen Nähmaschinentisch mit einer eingesetzten Stichplatte 10 auf. Durch die Stichplatte 10 greift von unten ein Transporteur 12. Über der Stichplatte 10 befindet sich ein Drückerfuss 14, der mittels einer Drückerfussstange 16 heb- und senkbar ist. Durch den Drückerfuss 14 sticht die Nadel 18 der Nähmaschine.

Oberhalb der Nähwerkzeuge (Stichplatte, Transporteur, Drückerfuss, Nadel) und vor diesen ist an der Nähmaschine ein Paar Transportrollen 20 vorgesehen, die durch einen nicht dargestellten elektrischen Schrittmotor angetrieben werden. Zwischen den Transportrollen 20 wird das Gummiband 22, das den anzunähenden Gummibund bildet, zugeführt. Das Gummiband 22 wird durch die Transportrollen 20 von einem Vorratswickel abgezogen und zu den Nähwerkzeugen vorgeschoben. In Vorschubrichtung des Gummibandes 22 unmittelbar hinter den Transportrollen 20 ist eine gesteuert antriebbare Schere 24 zum Abtrennen des durchlaufenden Gummibandes 22 angeordnet. Anschliessend an die Schere 24 läuft das Gummiband 22 unter einen nach oben gebogenen Schnabel 26 des Drückfusses 14. An dem Schnabel 26 ist um eine quer zur Vorschubrichtung des Gummibandes 22 angeordnete Achse schwenkbar eine Druckplatte 28 angebracht. An einem mit der Druckplatte 28 verbundenen Schwenkhebel greift die Kolbenstange eines pneumatischen Zylinder-Aggregats 30 an. Das Gummiband 22 läuft zwischen dem hochgebogenen Schnabel 26 des Drükkerfusses 14 und der Druckplatte 28 hindurch. Die Druckplatte 28 ist mittels des pneumatischen Aggregats 30 gegen den Schnabel 26 schwenkbar, wobei sie das durchlaufende Gummiband 22 gegen den Schnabel 26 presst, so dass das Gummiband 22 nur unter Reibung zwischen dem Schnabel 26 und der Druckplatte 28 hindurchläuft und gebremst und durch nicht dargestellte seitliche Führungselemente, beispielsweise hochgestellte Seitenränder, parallel geführt wird.

In Nährichtung vor dem Drückerfuss 14 ist ein Zusatzfuss 32 angeordnet. Der Zusatzfuss 32 ist an einem Arm eines zweiarmigen Hebels 34 angebracht, der schwenkbar an einem Block 36 des Drückerfusses 14 gelagert ist. Am anderen Arm des zweiarmigen Hebels 34 greift eine Zugfeder 38 an, so dass der Zusatzfuss 32 gegen die Stichplatte 10 gepresstwird. Der Transporteur 12 ist zumindest mit einer seiner Zahnleisten über den Drückfuss 10 hinaus bis zu dem Zusatzfuss 32 verlängert. Eine auf die Stichplatte 10 aufschraubbare Führung 40 dient dazu den einlaufenden Stoff 42 des Kleidungsstückes zuverlässig unter den Zusatzfuss 32 zu lenken.

Unterhalb des Zusatzfusses 32 ist in der Stichplatte 10 der Sender und/oder Empfänger einer Lichtschranke 44 angeordnet, die, wie Fig. 2 zeigt, auf die Bahn des bereits an den Stoff 42 angenähten Gummibandes 22 ausgerichtet ist.

In Nährichtung zwischen Lichtschranke 44 und der Nadel 18 ist ein nicht dargestelltes Messer in der Stichplatte 10 vorgesehen. Das Messer verläuft in Nährichtung und ist gesteuert unter die Stichplatte 10 absenkbar.

Der die Transportrollen 20 antreibende Schrittmotor ist mit dem Antrieb der Nähwerkzeuge synchronisiert. Sowohl der Antrieb der Nähmaschine als auch der die Transportrollen 20 antreibende Schrittmotor sowie die pneumatischen Betätigungen der Schere 24, des pneumatischen Aggregats 30 und der Absenkung des Messers sind durch das Signal der Lichtschranke 44 steuerbar.

Die Nähmaschine arbeitet in folgender Weise:

Das schlauchförmige Kleidungsstück wird mit seiner Kante, an die der Gummibund angenäht werden soll, in die Nähmaschine unter den Drückerfuss 14 eingelegt. Dann wird der Arbeitszyklus gestartet. Das Messer wird über die Stichplatte 10 angehoben, der Transporteur 12 wird in Gang gesetzt, die Transportrollen 20 für den Vorschub des Gummibandes 22 werden angetrieben und die Druckplatte 28 von dem Schnabel 26 des Drückerfusses abgeschwenkt.

Der Stoff 42 des Kleidungsstückes wird nun in Pfeilrichtung durch den Transporteur 12 vorgeschoben, wobei seine Kante durch das angehobene Messer in Nährichtung gerade geschnitten wird. Sobald der Anfang des Gummibandes 22 unter die Nadel 18 gelangt ist, wird der Nähvorgang gestartet. Das Gummiband 22 wird an den Rand des Stoffes 24 angenäht. Der Antrieb der Transportrollen 20 durch den Schrittmotor ist mit der Vorschubbewegung des Transporteurs 12 synchronisiert und der Schrittmotor ist so gesteuert, dass das Gummiband 22 mit einer etwas geringeren Geschwindigkeit als der Stoff 42 vorgeschoben wird. Die Transportrollen 20 halten daher das Gummiband beim Einlauf unter den Drückerfuss 14 unter einer gewissen Zugspannung. Der Nähvorgang wird so lange fortgesetzt, bis das Gummiband 22 nahezu über den gesamten Umfang des Kleidungsstückes angenäht ist. Dann nähert sich der Anfang des an den Stoff 42 angenähten Gummibandes 22 wieder den Nähwerkzeugen, wie dies in Fig. 2 angedeutet ist. Die Lichtschranke 44, die sich ausserhalb des Randes des Stoffes 42 befindet und bisher frei war, wird nun durch den Anfang des angenähten Gummibandes 22 unterbrochen und gibt ein Signal an die Steuerung der Nähmaschine. Auf dieses Steuersignal der Lichtschranke 44 hin wird das nicht dargestellte Messer unter die Stichplatte 10 abgesenkt, damit es nicht das bereits angenähte Gummiband 22 durchtrennt. Eine vorwählbare Zeitspanne nach dem Steuersignal der Lichtschranke 44 werden die Transportrollen 20 stillgesetzt, die Schere 24 betätigt und die Druckplatte 28 gegen den Schnabel 26 geschwenkt. Dieser vorwählbaren Zeitspanne entspricht ein vorgewählter Vorschubweg des Gummibandes 22, so dass die Länge des Endes des Gummibandes 22 genau vorgewählt werden kann, die noch angenäht wird, nachdem die Anfangskante des angenähten Gummibandes die Lichtschranke 44 erreicht hat. Es kann somit wählbar festgelegt werden, ob der Anfang und das Ende des Gummibandes stumpf aneinanderstossend oder mit einer vorwählbaren Überlappungslänge angenäht werden.

Durch das Anschwenken der Druckplatte 28 gegen den Schnabel 26 des Drückerfusses 14, wird das Gummiband 22 unter Reibung festgeklemmt. Der Transporteur 12 zieht das Gummiband 22 beim weiteren Nähen gegen die Bremswirkung der Druckplatte 28, so dass das Gummiband beim weiteren Annähen unter Zugspannung gehalten wird, obwohl es durch die Schere 24 abgetrennt und nicht mehr von den Transportrollen 20 gehalten ist.

Nach einer vorgegebenen Anzahl von Stichen nach dem Steuersignal der Lichtschranke 44 wird der Nähvorgang beendet. Diese Stichzahl ist so gewählt, dass sich ein vollständiges Übernähen des Gummibandes ergibt. Nach Beendigung des Nähvorgangs wird in herkömmlicher Weise ein Fadenabschneider betätigt und der Drückerfuss angehoben, so dass das Kleidungsstück mit dem vollständig angenähten Gummibund aus der Nähmaschine entnommen werden kann.

## Patentansprüche

1. Nähmaschine zum Annähen eines Gummibandes an einen schlauchförmigen Endabschnitt eines Kleidungsstückes aus elastischem, textilem Stoff unter Bildung eines endlosen, elastischen Bundes, mit einem das Nähgut gegen eine Unterlage drückenden Drückerfuss und einem Transporteur zum Transportieren des Nähgutes, einer das Gummiband dem Drückerfuss zuführenden Vorschubeinrichtung sowie einer Trennvorrichtung für das Gummiband, dadurch gekennzeichnet, dass an der Transportbahn für das Gummiband (22) von der Vorschubeinrichtung (20) zum Drückfuss (14) zwischen der Trennvorrichtung (24) und dem Drückerfuss (14) unmittelbar vor derjenigen Stelle, an welcher der Drückerfuss (14) das zugeführte Gummiband (22) gegen die Unterlage (10) zu drücken beginnt, eine auf das Gummiband (22) einzuwirken vermögende Bremse (26, 28, 30) vorgesehen ist, die als Reibungsbremse mit einstellbarer Bremswirkung ausgebildet ist.

2. Nähmaschine nach Anspruch 1, dadurch gekennzeichnet, dass die Reibungsbremse (26, 28, 30) gegeneinanderdrückbare, zwischen sich das Gummiband (22) erfassende Klemmkörper (26, 28) aufweist.

3. Nähmaschine nach Anspruch 2, dadurch gekennzeichnet, dass der eine Klemmkörper als eine Druckplatte (28) ausgebildet ist, die gegen eine den anderen Klemmkörper bildende Gegenplatte (26) bewegbar ist.

4. Nähmaschine nach einem der Ansprüche 1 bis 3, dadurch gekennzeichnet, dass die Bremse (26, 28, 30) das Gummiband (22) seitlich führende Führungselemente aufweist.

5. Nähmaschine nach Anspruch 3 und 4, dadurch gekennzeichnet, dass die Führungselemente an wenigstens einer der beiden Platten (26, 28) vorgesehen sind.

6. Nähmaschine nach einem der Ansprüche 3 bis 5, dadurch gekennzeichnet, dass die Gegenplatte (26) durch eine Verlängerung des Drückerfusses (14) auf der Stoffeinlaufseite gebildet und die Druckerplatte (28) gegenüber der Unterseite der Gegenplatte angeordnet ist.

7. Nähmaschine nach Anspruch 6, dadurch gekennzeichnet, dass der Transporteur (12) zur Stoffeinlaufseite hin verlängert ist.

8. Nähmaschine nach einem der Ansprüche 1 bis 7, gekennzeichnet durch einen pneumatischen Zylinder (30) als Antrieb für die schwenkbar gelagerte Druckplatte (28).

9. Nähmaschine nach einem der Ansprüche 1 bis 8, dadurch gekennzeichnet, dass die Vorschubeinrichtung durch mittels eines Schrittmotors gesteuert antreibbare Transportrollen (20) gebildet ist.

10. Nähmaschine nach Anspruch 9, dadurch gekennzeichnet, dass die Antriebsbewegung des Schrittmotors mit der Vorschubbewegung des Transporteurs (12) synchronisiert ist.

11. Nähmaschine nach einem der Ansprüche 1 bis 10, gekennzeichnet durch einen Sensor (44) für den Anfang des an den Stoff (42) angenähten und zusammen mit dem Stoff sich dem Drückerfuss (14) nähernden Gummibandes zur Steuerung der Bremse (26, 28, 30) und der als Schere (24) ausgebildeten, zwischen der Vorschubeinrichtung (20) und der Bremse (26, 28, 30) angeordneten Trennvorrichtung.

12. Nähmaschine nach Anspruch 11, dadurch gekennzeichnet, dass der Sensor wenigstens eine Lichtschranke (44) aufweist.

13. Nähmaschine nach einem der Ansprüche 1 bis 12, dadurch gekennzeichnet, dass das in an sich bekannter Weise zum Beschneiden des Randes des einlaufenden Stoffes (42) vor der Einlaufstelle des Gummibandes (22) unter den Drückerfuss (14) angeordnete, unter die Stichplatte (10) absenkbare Messer eine mittels des Sensors steuerbare Absenkvorrichtung aufweist.

## Claims

1. Sewing machine for sewing a rubber strip on a tube-like end portion of a garment of elastic textile material to form an endless elastic band, the sewing machine comprising a presser foot for pressing the item being sewn against a backing surface and with a transporter for transporting the item being sewn, a feed means for feeding the rubber band to the presser foot and with a separating device for the rubber band, characterised in that on the conveyor web for the rubber band (22) from the feed means (20) to the presser foot (14) there is between the separating device (24) and the presser foot (14) and immediately in front of the place at which the presser foot (14) starts to press the supplied rubber band (22) against the backing surface (10), a brake (26, 28, 30) which is capable of acting on the rubber band (22) and which is constructed as a friction brake with an adjustable braking action.

2. Sewing machine according to Claim 1, characterised in that the friction brake (26, 28, 30) comprises clamping members (26, 28) which are adapted to be pressed against each other and which grip the rubber band (22) between them.

3. Sewing machine according to Claim 2, characterised in that one clamping member is constructed as a pressure plate (28) adapted for movement towards a counter-plate (26) which forms the other clamping member.

4. Sewing machine according to one of Claims 1 to 3, characterised in that the brake (26, 28, 30) comprises guide elements which laterally guide the rubber band (22).

5. Sewing machine according to Claim 3 and 4, characterised in that the guide elements are provided on at least one of the two plates (26, 28).

6. Sewing machine according to one of Claims 3 to 5, characterised in that the counter-plate (26) is formed by an extension of the presser foot (14) on the material intake side, the pressure plate (28) being disposed opposite the underside of the counter-plate.

7. Sewing machine according to Claim 6, characterised in that the transporter (12) is extended towards the material intake side.

8. Sewing machine according to one of Claims 1 to 7, characterised by a pneumatic cylinder (30) which serves as a drive for the pivotally mounted pressure plate (28).

9. Sewing machine according to one of Claims 1 to 8, characterised in that the feed means constitute feed rollers (20) adapted to be driven under control by a stepping motor.

10. Sewing machine according to Claim 9, characterised in that the drive motion of the stepping motor is synchronised with the feed motion of the transporter (12).

11. Sewing machine according to one of Claims 1 to 10, characterised by a sensor (44) for detecting the commencement of the rubber band sewn onto the material (42) and approaching the presser foot (14) together with the material, in order to control the brake (26, 28, 30) and the separating device constructed as a guillotine (24) and disposed between the feed means (20) and the brake (26, 28, 30).

12. Sewing machine according to Claim 11, characterised in that the sensor comprises at least one light barrier (44).

13. Sewing machine according to one of Claims 1 to 12, characterised in that the cutter which in per se known manner is disposed under the presser foot (14) and upstream of the intake point of the rubber band (22) and which can be lowered below the stich- ing plate (10) in order to cut off the selvedge of the infed material (42), comprises a lowering device adapted to be controlled by means of the sensor.

## Revendications

1. Machine à coudre pour coudre une bande de caoutchouc sur un tronçon d'extrémité, de forme tubulaire, d'un morceau de vêtement réalisé en une étoffe textile élastique, moyennant la formation d'un anneau élastique sans fin, et comportant un pied presseur repoussant l'article à coudre contre un support, et un entraîneur servant à entraîner l'article à coudre, un dispositif d'avance amenant la bande de caoutchouc au pied presseur ainsi qu'un dispositif de sectionnement pour la bande de caoutchouc, caractérisée en ce qu'au niveau de la voie de transport pour la bande de caoutchouc (22) depuis le dispositif d'avance (20) jusqu'à pied presseur (14) il est prévu entre le dispositif de sectionnement (24) et le pied presseur (14), directement en amont de l'emplacement au niveau duquel le pied presseur (14) commence à repousser la bande de caoutchouc (22) amenée contre le support (10), un frein (26, 28, 30) qui permet d'agir sur la bande de caoutchouc (22) et est agencé sous la forme d'un frein à friction présentant une action de freinage réglable.

2. Machine à coudre selon la revendication 1, caractérisée en ce que le frein à friction (26, 28, 30) comporte des corps de serrage (26, 28) pouvant être repoussés l'un contre l'autre et entre lesquels la bande de caoutchouc (22) est saisie.

3. Machine à coudre selon la revendication 2, caractérisée en ce que l'un des corps de serrage est réalisé sous la forme d'une plaque de pression (28), qui est déplaçable en direction d'une plaque antagoniste (26) constituant l'autre corps de serrage.

4. Machine à coudre selon l'une des revendications 1 à 3, caractérisée en ce que le frein (26, 28, 30) présente des organes de guidage guidant latéralement la bande de caoutchouc (22).

5. Machine à coudre selon les revendications 3 et 4, caractérisée en ce que les organes de guidage sont prévus sur au moins l'une des deux plaques (26, 28).

6. Machine à coudre selon l'une des revendications 3 à 5, caractérisée en ce que la plaque antagoniste (26) est formée par un prolongement du pied presseur (14) sur le côté d'arrivée de l'étoffe et que la plaque de pression (28) est disposée en vis-à-vis de la face inférieure de la plaque antagoniste.

7. Machine à coudre selon la revendication 6, caractérisée en ce que l'entraîneur (12) est prolongé en direction du côté d'arrivée de l'étoffe.

8. Machine à coudre selon l'une des revendications 1 à 7, caractérisée par un vérin pneumatique (30) formant dispositif d'entraînement pour la plaque de pression (28) montée pivotante.

9. Machine à coudre selon l'une des revendications 1 à 8, caractérisée en ce que le dispositif d'avance est formé par des galets de transport (20) pouvant être entraînés, d'une manière commandée, à l'aide d'un moteur pas-à-pas.

10. Machine à coudre selon la revendication 9, caractérisée en ce que le mouvement d'entraînement réalisé par le moteur pas-à-pas est synchronisé avec le mouvement d'avance de l'entraîneur (12).

11. Machine à coudre selon l'une des revendications 1 à 10, caractérisée par un détecteur (44) détectant le début de la bande de caoutchouc cousue sur l'étoffe (42) et se rapprochant, conjointement avec cette dernière, du pied presseur (14) pour commander le frein (26, 28, 30) et le dispositif de sectionnement réalisé sous la forme de ciseaux (24) et disposé entre le dispositif d'avance (20) et le frein (26, 28, 30).

12. Machine à coudre selon la revendication 11, caractérisée en ce que le détecteur comporte au moins un relais photoélectrique (44).

13. Machine à coudre selon l'une des revendications 1 à 12, caractérisée en ce que le couteau disposé de façon connue en soi, pour le découpage du bord de l'étoffe arrivante (42), en amont du point d'arrivée de la bande de caoutchouc (22) au-dessous du pied presseur (14) et pouvant être abaissé au-dessous de la plaque à aiguille (10), comporte un dispositif d'abaissement pouvant être commandé au moyen du détecteur.
